# EUROPÄISCHE PATENTANMELDUNG

(11) **EP 0 114 906 A1**
(43) Veröffentlichungstag der Anmeldung: **08.08.1984**
(21) Anmeldenummer: 83100733.1
(22) Anmeldetag: 27.01.1983
(51) Int. Cl.: B63B 1/04, B63C 9/06

(54) **Als Boot verwendbarer hohlkugelförmiger Schwimmkörper**

(71) Anmelder: Stamos, Chrysostomos Apost., Athen TT 814 (GR)
(72) Erfinder: Stamos, Chrysostomos Apost., Athen TT 814 (GR)
(74) Vertreter: Büchel, Kurt F., Dr.

(57) **Zusammenfassung**

Ein Schwimmkörper (1) ist so ausgebildet, dass er gegebenfalls als Rettungsboot dienen kann. Hiezu ist in einer Aussenkugel (2a, 2b) eine Innenkugel (3a, 3b) über Wälzlager (4, 5) beweglich gelagert und weist eine Gewichtsanordnung auf, die vorzugsweise wenigstens eine Sitzgelegenheit (22) umfasst, durch die der Schwerpunkt gegenüber dem Mittelpunkt der Kugel (3a, 3b) nach unten verlegt wird. Auf diese Weise kann die durch einen Deckel (16) dicht verschliessbare Aussenkugel (2a, 2b) auch hohem Seegang ausgesetzt werden, wobei die Innenkugel (3a, 3b) stets ihre aufrechte Lage beibehält. Der Einbau der Innenkugel (3a, 3b) wird erleichtert, wenn die Aussenkugel (2a, 2b) aus wenigstens zwei, über eine Verbindungseinrichtung (9a, 9b, 10) dicht miteinander verbindbaren Teilen (2a bzw. 2b) aufgebaut ist.

## Beschreibung

Die Erfindung bezieht sich auf einen Schwimmkörper mit einer einen Personenaufnahmeraum umschliessenden Hohlkugel, der durch wenigstens eine Oeffnung zugänglich ist und über Luftöffnungen mit der Atmosphäre in Verbindung setzbar ist.

Schwimmkörper dieser Art fanden bisher als Taucherkugeln Verwendung, die von unten her zugänglich sind, und deren Luftöffnungen über Schläuche und Pumpen mit der Atmosphäre verbunden waren.

Der Erfindung liegt hingegen die Aufgabe zugrunde, einen Schwimmkörper zu schaffen, der an der Wasseroberfläche zu schwimmen vermag und bei dem auch bei ungünstigen Wetterverhältnissen gesichert ist, dass die jeweils im Inneren befindliche (n) Person (en) nicht zu Schaden kommen, so dass dieser Schwimmkörper gegebenenfalls als Rettungsboot einsetzbar ist.

Erfindungsgemäss wird diese Aufgabe dadurch gelöst, dass der Schwimmkörper aus einer Aussenkugel und einer in dieser in jeder Richtung frei drehbaren Innenkugel besteht, wobei die Aussenkugel aus wenigstens zwei über eine Verbindungseinrichtung dicht miteinander verbindbaren Teilen besteht und zwischen der Aussenkugel und der Innenkugel eine Anzahl von Wälzlagern angeordnet sind, deren Höhe der halben Differenz zwischen dem Innendurchmesser der Aussenkugel und dem Aussendurchmesser der Innenkugel entspricht, und dass schliesslich wenigstens die Innenkugel mit einer Gewichtsanordnung zum Verlagern ihres Schwerpunktes unterhalb des Schwirnmkörpermittelpunktes versehen ist.

Dabei ist es zweckmässig, wenn wenigstens die Aussenkugel doppelwandig ausgebildet und vorzugsweise mittels eines Deckels dicht verschliessbar ist.

Bei Taucherkugeln ist die bodenseitige Oeffnung im allgemeinen nicht verschlossen, um dem Taucher die Möglichkeit zur Durchführung von Arbeiten zu geben. Das Eindringen von Wasser wird dabei dadurch vermieden, dass innerhalb des Personenaufnahmeraumes ständig eine Ueberdruckatmosphäre aufrechterhalten wird, was naturgemäss den menschlichen Organismus stark belastet.

Zwar wäre es theoretisch denkbar, die Innenkugel im Inneren der einstückigen Aussenkugel aus Einzelteilen bzw. durch eine Vergussmasse unter Verwendung einer verlorenen Form aufzubauen, wodurch alle Dichtungsprobleme für die Aussenkugel entfallen würden. In Anbetracht dessen aber, dass im Inneren der Innenkugel normalerweise auch grössere Bauteile unterzubringen sind, wie Sitze usw., ist es herstellungsmässig günstiger, wenn wenigstens die Aussenkugel zumindest aus zwei Teilen zusammengefügt ist, zweckmässig aber auch die Innenkugel.

Die Wälzlager sind bevorzugt von Kugellagern gebildet, obwohl auch die Verwendung von Rollenlagern, insbesondere mit schwenkbar gelagerten Rollenkäfigen, denkbar sind und auch den Vorteil einer grösseren Unterstützungsfläche gegenüber Kugellagern hätten. Anderseits ist die Innenkugel auf Kugellagern besser beweglich. Diese Wälzlager können gleichmässig über die Kugeloberfläche verteilt sein, doch ist es vorteilhaft, wenn sie - auf Grund der Verlagerung des Schwerpunktes nach unten und der damit erzielten stabilen Lage wenigstens der Innenkugel - besonders im Bodenbereich angeordnet sind, wogegen weiter oben wenige Wälzlager (und hier bevorzugt Rollen- oder Nadellager) ausreichen oder solche sogar überhaupt fehlen können. Dies bringt den weiteren Vorteil mit sich, dass sich auch damit die erwähnte Gewichtsanordnung zur Verlagerung des Schwerpunktes nach unten ergibt.

In der Praxis wird man allerdings versuchen, möglichst auch die Aussenkugel zu stabilisieren, indem man entweder auch an ihr eine derartige Gewichtsanordnung vorsieht (z.B. die Wälzlagerkäfige im Bodenbereich an ihr befestigt) und/oder nach Art von Segelschiffen ein Kielschwert vorsieht, bzw. sie mit seitlichen Schwimmern oder Auslegern vorsieht. Die Gewichtsanordnung an der Aussenkugel kann auch dadurch erzielt werden, dass sie im Bodenbereich mit einem gekapselten Motorgehäuse, insbesondere für einen Elektromotor, und einer Schiffsschraube bzw. einem Steuerruder versehen ist, um bei Verwendung als Rettungsboot wenigstens eine minimale Navigationsmöglichkeit zu sichern. Dies bringt dann die Notwendigkeit der Unterbringung von Batterien und die dichte Hindurchführung wenigstens der elektrischen Drähte (falls das Motorgehäuse aussen angeordnet ist) durch die Wandung der Aussenkugel mit sich.

Die Verwendung einer solchen Gewichtsanordnung auch für die Aussenkugel ist deshalb vorteilhaft, weil es sonst vorstellbar ist, dass sich die Aussenkugel nach dem Einstieg einer oder mehrerer Personen im Laufe der Fahrt um 180° dreht und daher der Ausstieg erschwert ist. Zwar ist es immer noch möglich, wenigstens durch die Einstiegluke der Innenkugel hindurch, vorzugsweise durch seitliche Handlöcher, die Aussenkugel relativ zur Innenkugel so weit zu drehen, dass die Einstiegluken wieder zur Deckung gebracht werden. Es kann dann sogar für diese Stellung eine lösbare Verriegelung vorgesehen sein. Zur leichteren Verdrehung der Aussenkugel können in ihrer Innenwand Vertiefungen vorgesehen sein, die einen Halt bieten. Falls jedoch die Wälzlagerkäfige an der Aussenkugel montiert sind, können zwischen ihnen Haltegriffe angeordnet sein, deren radiale Höhe jedenfalls die der Wälzlager nicht überragen darf. Um dennoch eine handliche Länge der Haltegriffe zu erzielen, können diese daher in Vertiefungen angeordnet sein.

Während die bekannten Taucherkugeln wegen des hohen, auf sie einwirkenden Druckes aus druckfestem Metall bestanden, ist es für die Zwecke der Erfindung günstiger, wenigstens die miteinander verbindbaren Teile der Aussenkugel, vorzugsweise auch die Innenkugel, im wesentlichen aus Kunststoff herzustellen, und zweckmässig wenigstens die Aussenkugel doppelwandig auszubilden. Auf diese Weise wird der erfindungsgemässe Schwimmkörper verhältnismässig leicht und dennoch stabil, wobei bei doppelwandiger Ausbildung zwischen den Wänden Versteifungsrippen, Isoliermaterial, aber auch Stabilisierungsgewichte im unteren Bereich bzw. ein Gas, z.B. unter Druck, im oberen Bereich untergebracht werden können.

Es ist bekannt, dass die stark kühlende Wirkung des Wassers bei längerem Aufenthalt darin nachteilige Folgen für die Gesundheit haben kann. Um daher zu verhindern, dass der Personenaufnahmeraum einer zu starken Kühlwirkung ausgesetzt ist, besteht die Aussenkugel bevorzugt aus einem Material mit einer Wärmeleitzahl unter 0,35, vorzugsweise um 0,035. Diese Werte lassen sich besonders leicht erzielen, wenn die Aussenkugel in der oben beschriebenen Weise aus Kunststoff ausgebildet ist.

Der Personenaufnahmeraum wird praktisch durch den Hohlraum der Innenkugel begrenzt. Je kleiner die Innenkugel ist, desto stabiler können(bei jeweils gleich grosser Aussenkugel) die Wälzlager ausgebildet sein, und umso eher kann die Teilungslinie der Aussenkugel, insbesondere bei entsprechender Stabilisierung derselben, aus der Mitte nach oben verschoben sein, so dass sie gegebenenfalls im Normalfall stets oberhalb der Wasserlinie_liegt und daher die Dichtungsprobleme leichter zu beherrschen sind. Anderseits kann dadurch das Verhältnis zwischen dem Verdrängungsraum der Aussenkugel und dem nutzbaren Innenraum ungünstig werden, was bei der Aufbewahrung des Bootes zu Schwierigkeiten führen mag. Es hat sich nun herausgestellt, dass ein Verhältnis des Innendurchmessers der Aussenkugel zum Aussendurchmesser der Innenkugel unter 9 : 7 besonders günstige Bedingungen schafft, und ein Optimum wurde bei einem Verhältnis von 37 : 35 gefunden, wobei die tatsächlichen Abmessungen 1480 : 1400 mm betragen können.

Gerade bei solchen Verhältnissen ist es aber vorteilhaft, wenn die Aussenkugel, gegebenenfalls auch die Innenkugel, aus zwei entlang des Kugeläquators geteilten Kugelhälften aufgebaut ist.

Wie erwähnt, ist die Einstiegluke bei Taucherglocken an der Unterseite vorgesehen. Da die Aussenkugel gegebenenfalls frei drehbar ist, ist der Ort der Anordnung ihrer Einstiegöffnung undefiniert, obwohl im Falle einer Stabilisierung der Aussenkugel die Anbringung dieser Oₑffnung in fluchtender Lage mit derjenigen der Innenkugel indiziert ist. Jedenfalls ist es aber zweckmässig, wenn die Einstiegluke bzw. der Deckel wenigstens der Innenkugel bzw. der Aussenkugel annähernd an der Schnittstelle der Verbindungslinie zwischen dem Schwerpunkt und dem Mittelpunkt des Schwimmkörpers mit der Kugelwandung angeordnet ist. Sie kann dann so angeordnet sein, dass ihr Mittelpunkt genau in der Verlängerung der durch Schwerpunkt und Kugelmittelpunkt gezogenen Linie liegt, sie kann aber auch demgegenüber etwas versetzt sein, wobei eine mehr seitliche Anbringung das Einsteigen erleichtern mag.

Es wurde bereits erwähnt, durch welche Massnahmen eine Versetzung des Schwerpunktes der Innenkugel gegenüber ihrem Kugelmittelpunkt erzielbar ist. Um den Insassen des Schwimmkörpers ein Minimum an Bequemlichkeit zu sichern, umfasst die Gewichtsanordnung der Innenkugel vorzugsweise wenigstens eine Sitzgelegenheit, wobei vorzugsweise unter derselben wenigstens ein Freiraum zum Abstellen und/oder Befestigen von Bedarfsartikeln, z.B. der erwähnten Antriebsbatterien, für den Insassen des Schwimmkörpers zwecks Verlagerung des Schwerpunktes nach unten vorgesehen ist. Diese Bedarfsartikel können dann entweder auf einer Stellfläche unterhalb des Sitzes abgestellt sein und/oder mittels am Kugelkörper angeordneter seitlicher Halterungen einfach befestigt sein.

Während bei Taucherkugeln die Luftöffnungen über Schläuche mit den Pumpen des zugehörigen Tauchschiffes verbunden sind, soll ja der erfindungsgemässe Schwimmkörper für sich allein als Schiff dienen können. Deshalb ist es zweckmässig, wenn an - vorzugsweise der oberen Kugelhälfte - der Aussenkugel Bullaugen, denen gegebenenfalls Oeffnungen in der Innenkugel entsprechen, und/oder Belüftungsöffnungen vorgesehen sind, welch letztere von Ventilen verschliessbar sind, die vorzugsweise einen vom Eigengewicht und/oder vom Aussendruck betätigbaren Verschlusskörper aufweisen.

Natürlich wäre es auch möglich, dass diese Ventile von Hand aus betätigt werden, indem etwa jeweils das oberhalb der Einstiegluke befindliche Ventil geöffnet und in Offenstellung verriegelt wird, wobei sich diese Verriegelung vorzugsweise beim Auswandern des Ventiles relativ zur Kante der Einstiegluke selbsttätig löst und das Ventil unter der Wirkung einer Rückstellfeder wieder in Geschlossenstellung gelangt.

Dieser Betätigungsarbeit sollen jedoch die Insassen erfindungsgemäss enthoben werden, wobei mittels des selbsttätigen Verschlusskörpers die Sicherheit der Betätigung erhöht wird, wenn zwei unabhängig voneinander bewegbare Verschlusskörper, z.B. aus unterschiedlichem Material, wie Metall und Kunststoff, vorgesehen sind, so dass etwa in den Bereich eines Verschlusskörpers gelangende Sandkörner die Funktion des Ventiles nicht beeinträchtigen können. Als Metall wird günstigerweise rostfreier Stahl verwendet.

Ein von Schnorchelventilen bekanntes, unangenehmes Phänomen ist die Tatsache, dass trotz an sich funktionierendem Ventil oft noch während der Schliessbewegung desselben geringe Wassermengen einzudringen vermögen. Dem kann so entgegengewirkt werden, dass an die Luftöffnungen ein syphonartiger Kanal angeschlossen ist, durch dessen Krümmung etwaiges in einen Kanalabschnitt eindringendes Wasser nicht in das Innere der Kugel einzudringen vermag, sondern bei der nächsten Bewegung derselben wieder abrinnt. Um dabei die Baugrösse der Ventile dennoch gering halten zu können, sind die selbsttätigen Ventilkörper zweckmässig jeweils in einem Syphonkanalabschnitt untergebracht, der dann eine Doppelfunktion als Syphonkanal und Ventilsitzträger erfüllt.

Es sei erwähnt, dass der Begriff "Aussenkugel" im Sinne eines kugelförmigen Innenraumes zu verstehen ist, wogegen die Aussenseite etwa zu Stabilisierungs- oder Signalisierungszwecken von der Kugelform auch abweichen kann. So kann die Kugel seitliche Schwimmkörper, z.B. nach Art eines Auslegerbootes oder in Form eines im Bereiche des Kugeläquators oder darunter angeordneten Schwimmtorus aufweisen. Ferner können die Luftöffnungen über Schläuche mit Schwimmbojen verbunden sein, um eine Belastung der Kugel zu gestatten, die sie unter die Wasseroberfläche taucht. Gerade bei Anbringung eines Antriebes an der Unterseite der Aussenkugel kann es vorteilhaft sein, ihr an der Aussenseite eine Stromlinienform zu geben. Anderseits ist es besonders bei Verwendung als Rettungsboot zweckmässig, an der Kugel aussen Signaleinrichtungen, wie ein Schriftfeld ("SOS"), eine Fahne oder zumindest ein Lₑuchtfeuer anzubringen.

Weitere Einzelheiten der Erfindung ergeben sich an Hand der nachfolgenden Beschreibung eines in der Zeichnung schematisch dargestellten Ausführungsbeispieles:
Fig. 1 zeigt einen erfindungsgemässen Schwimmkörper im Schnitt, wovon
Fig. 2 in einer weiteren Schnittdarstellung ein Detail, und zwar eine bevorzugte Ausführungsform eines für die Zwecke der Erfindung günstigen Ventiles veranschaulicht.

Ein Schwimmkörper 1 weist eine aus zwei Kugelhälften 2a und 2 b zusammengesetzte Aussenkugel 2a, 2b auf, in der eine ebenfalls aus zwei Kugelhälften 3a und 3b aufgebaute Innenkugel 3a und 3b mittels in Kugelkäfigen 4 geführten Kugeln 5 nach allen Richtungen drehbar gelagert ist. Der Einfachheit halber ist nur ein Kugellager4, 5 dargestellt, doch versteht es sich, dass zur Abstützung der Innenkugel wenigstens sechs erforderlich sein werden, und in der Praxis sind es wesentlich mehr. Die Anzahl dieser Wälzlager hängt von den Dimensionen der Kugeln 2a, 2b bzw. 3a, 3b ab und kann in einem praktischen Falle fünfzig betragen. Es ist auch ersichtlich, dass die Kugelkäfige an der Aussenwand der Innenkugel befestigt sind, doch kann es - wie schon erläutert - für manche Anwendungen günstiger sein, die Kugelkäfige 4 an der Innenwand der Aussenkugel 2a, 2b zu befestigen. Ferner mag es vorteilhaft sein, die Kugellager ungleichmässig über die Kugeloberfläche zu verteilen, da - wie später noch erläutert wird - die Innenkugel in ihrer Lage stabilisiert ist und daher stets mit der aus Fig. 1 ersichtlichen Unterseite an der Innenfläche der Aussenkugel 2a, 2b aufruht. Dies ist jedoch nur dann möglich, wenn entweder die Kugelkäfige 4 an der Aussenseite der Innenkugel 3a, 3b befestigt sind, in welchem Falle es genügt, Kugellager nur bis zur halben Höhe, besonders aber im unteren Bereich der Innenkugel 2a, 2b vorzunehmen; oder es ist auch die Aussenkugel 2a, 2b in der eingangs besprochenen Weise stabilisiert und trägt die Kugelkäfige in der eben erläuterten Anordnung. Eine weitere Möglichkeit ist darin gelegen, einen Kugellagerring geringeren Durchmessers frei beweglich rund um die Unterseite der Innenkugel 3a, 3b zu legen, wodurch Herstell- und Montagekosten für die Befestigung der Kugelkäfige 4 entfallen können. In der Praxis ist jedoch die Gefahr gegeben, dass ein solcher Kugellagerring nach oben verrutscht und dann die Innenkugel 3a, 3b ohne Zwischenlage eines Wälzlagers auf der Innenwand der Aussenkugel 2a, 2b aufsitzen würde. Deshalb müssten wenigstens zwei, vorzugsweise mehrere, solcher Kugellagerringe vorgesehen sein.

Die Kugeln 2a, 2b bzw. 3a, 3b bestehen vorzugsweise aus Kunststoff, z.B. glasfaserverstärktem Polyesterkunststoff. Wenigstens die Aussenkugel 2a, 2b ist vorzugsweise in der dargestellten Weise doppelwandig ausgeführt, wobei die sich dazwischen ergebenden Hohlräume 6 mit einer Isoliermasse 7 versehen, beispielsweise ausgeschäumt, sind. Auf diese Weise kann ein guter Isolierwert erzielt werden. Der Hohlraum 6 ist jedoch - nicht zuletzt zur Versteifung - durch Querrippen 34 in der ersichtlichen Weise unterteilt.

Falls die Aussenkugel 2a, 2b ebenfalls in ihrer Lage stabilisiert werden soll, können auch nur die unteren Hohlräume 6 mit festem Isoliermaterial ausgefüllt werden, wogegen die oberen Hohlräume 6 ein Gas, z.B. unter Druck, enthalten. Dadurch wird eine Verlagerung des Schwerpunktes nach unten relativ zum Kugelmittelpunkt erreicht. Falls der Schwimmkörper mit einem Antrieb ausgerüstet werden soll, können die unteren Hohlräume auch Teile des Antriebsaggregates bzw. Batterien enthalten.

Jede der beiden äusseren Kugelhälften weist eine ringförmige Ausnehmung 8a bzw. 8b auf, die zusammen eine Nut 8a, 8bergeben. Im Bereich dieser Ausnehmung 8a bzw. 8b besitzt jede Kugelhälfte 2a bzw. 2b einen Flansch 9a bzw. 9b, mit deren Hilfe die Kugelhälften 2a, 2b mittels Schrauben 10 miteinander verbindbar sind. Die Anordnung der Flanschen 9a, 9b hat dabei zwei Gründe. Einerseits sind sie innerhalb der Nut 8a, 8b geschützt, so dass ein Auflaufen des Schwimmkörpers 1 an Klippen, Kaimauern od. dgl. keine Belastung für die Befestigungseinrichtung 9a, 9b und 10 ergibt. Anderseits lässt sich so eine gute Abdichtung mit Hilfe eines U-förmigen Gummiprofilringes 11 erzielen, dessen Schenkel nach aussen federndsich an die Seitenwände der Nut 8a, 8b anlegen. Diese Seitenwände können gegebenenfalls nach Art von Fittings mit einem Sägezahnprofil versehen sein.

Falls die Flansche 9a, 9b über die Oberfläche der Aussenkugel 2a, 2b vorragen, kann der Gummiprofilring 11 auch als breiter Gummiwulst ausgebildet sein, dessen Schenkel sich nach innen federnd an die Flansche 9a, 9b anlegen und dort beispielsweise in Ringnuten mit eingreifenden Wülsten bzw. Gummizähnen (oder umgekehrt: an ringförmigen Vorsprüngen der Flansche mit Ringnuten des Gummiprofilringes 11) verankert sind. Gewünschtenfalls kann der Gummiring 11 zusätzlich mit den Wandungen der Nut 8a, 8b verklebt oder verschweisst sein. Zusätzlich können an den einander zugekehrten Stirnflächen der Kugelhälften 2ä, 2b 0-Ringe in Ringnuten vorgesehen sein. Diese Stirnflächen sind vorzugsweise abgestuft ausgebildet und so ineinander verzahnt, dass sich auch eine Labyrinthdichtung ergibt.

Ueber die Oberfläche der Aussenkugel sind zweckmässig zylindrische Ausnehmungen 12 verteilt, die einerseits Luftöffnungen 33 mit Luftventilen 13 umschliessen, anderseits auch Bullaugen 14 umschliessen. Der Grund für die Anordnung dieser Teile in Ausnehmungen 12 ist der gleiche, wie oben im Zusammenhang mit den Flanschen 9a, 9b, beschrieben: Die Ventile 13 bzw. die Bullaugen 14 sollen gegen Stösse gesichert werden.

Den Bullaugen 14 der Aussenkugel 2a, 2b entsprechen Sichtöffnungen 27 der Innenkugel 3a, 3b. Vorzugsweise sind diese Sichtöffnungen etwas grösser bemessen, um nicht nur bei genau fluchtender Ausrichtung der Fenster 14 und 27 Licht zu erhalten. Die Lagerung stören diese Ausnehmungen nicht, da sie ja an der Innenkugel nur an der Oberseite vorgesehen sind, wo die Kugellager 4, 5 keine Kräfte aufzunehmen haben. Bei den Bullaugen 14 an der Unterseite der Aussenkugel 2a, 2b kann es vorkommen, dass einmal ein an der Aussenseite der Innenkugel 3a, 3b, sitzende Kugellager 4, 5 keine Abstützung findet, doch sorgen dann die übrigen Kugellager für eine entsprechende Abstützung. Jedenfalls aber ist dies der Grund, warum die Verglasung der Bullaugen 14 in der strichliert angedeuteten Weise etwa in der Mitte der axialen Länge der zylindrischen Ausnehmungen 12 liegen. Da die Luftöffnungen 33 relativ zu den Bullaugen 14 nur einen geringen Durchmesser besitzen, sind in der Praxis mehr Luftöffnungen 33 als Bullaugen 14 vorgesehen, und es können beispielsweise von 100 Ausnehmungen 12 neunzig mit Ventilen 13 und die restlichen zehn mit Bullaugen besetzt sein. Herstellungsmässig ist es dabei günstig, die Ausnehmungen 12 gleichartig und mit gedichteten Schraubgewinden auszustatten, so dass bei der Montage dann je nach Wunsch Ventile 13 oder Bullaugen 14 eingeschraubt werden können. Die Bullaugen 14 sind daher in der Regel festverschlossen und von innen nicht zu öffnen.

Die obere Kugelhälfte 2a der Aussenkugel 2a, 2b weist einen mit einem Dichtring 15 versehenen und um ein wasserdichtes Scharnier 17 schwenkbaren Einstieglukendeckel 16 auf, der mittels dreier Drehverschlüsse 18 (nur einer ist dargestellt) verschliessbar ist. Die Offenstellung des Deckels 16 ist strichliert angedeutet. Die Konstruktion des Deckels ist an sich beliebiger Art, wie dies in der einschlägigen Technik, z.B. von Turmverschlüssen bei U-Booten, bekannt ist, so dass eine ins einzelne gehende Beschreibung entfallen kann.

Der durch den Deckel 16 verschliessbaren Einstiegluke der Aussenkugel 2a, 2b entspricht einer Einstiegöffnung 21 der Innenkugel 3a, 3b. Während jedoch bei der dargestellten Ausführungsform die Aussenkugel 2a, 2b eine undefinierte Lage besitzt und daher ihr Einstieglukendeckel infolge einer Relativbewegung zur Innenkugel auch nach unten (bezogen auf Fig. 1) geraten kann, befindet sich die Einstiegöffnung 21 der Innenkugel 3a, 3b immer an der Oberseite, weil diese Kugel in ihrer Lage stabilisiert ist.

Zu diesem Zwecke verfügt sie über eine Gewichtsanordnung, durch die ihr Schwerpunkt relativ zum Kugelmittelpunkt nach unten verlagert ist. Diese Gewichtsanordnung umfasst vorzugsweise zumindest eine ringförmige Sitzgelegenheit 22, die mit einem Fussbodenrost 23 ausgestattet ist. Unter dem letzteren befindet sich eine Bilge 24, die in bekannter Weise zur Aufnahme von Schwitzwasser bestimmt ist. Ein sich unter der Sitzgelegenheit befindender Freiraum 25 bietet Platz zur Aufnahme verschiedener Bedarfsartikel, wie von Nahrungsmittelvorräten, Trinkwassertank, biologisches WC, Batterie für den erwähnten Antrieb bzw. für eine allfällige Notbeleuchtung oder ein an der Aussenseite montiertes Leuchtfeuer etc.

Ausser den erwähnten Lichtöffnungen 27 kann die Innenkugel 3a, 3b auch mit Luftöffnungen 26 versehen sein, deren Anzahl im allgemeinen höher ist. So können 100 Belüftungsöffnungen 26 und sechsunddreissig Lichtöffnungen 27 (nur je eine ist dargestellt) vorgesehen sein. Darüberhinaus ist es auch möglich, Handlöcher (nicht dargestellt) an der Seite der oberen Innenkugelhälfte 3a vorzusehen, falls es notwendig werden sollte, für den Ausstieg die beiden Einstiegöffnungen von Aussen-und Innenkugel in eine fluchtende Lage zu bringen. Durch diese verhältnismässig weiten Handlöcher hindurch können dann, z.B. aus Vertiefungen der Innenwand der Aussenkugel 2a, 2b radial vorragende Handgriffe erfasst und mit deren Hilfe die Aussenkugel 2a, 2b in die entsprechende Lage gedreht werden.

In einer praktischen Ausführung werden vierundvierzig Schrauben 10 mit den Massen 3/8" x 45 mm verwendet. Die Aussenkugel 2a, 2b hat einen Aussendurchmesser von 1736 mm und einen Innendurchmesser von 1480 mm. Die Aᵤssenwand der doppelwandigen Konstruktion ist l5 mm stark, die Innenwand hat eine Dicke von 12 mm.

Die Innenkugel 3a, 3b ist in der dargestellten Weise nur mit einer einfachen Wand von 10 mm Stärke ausgebildet, zumal sie ja praktisch keine Isolierfunktion hat. Es kann jedoch aus Gründen der Stabilisierung auch für die Innenkugel 3a, 3b eine doppelwandige Ausbildung vorteilhaft sein, wobei bei grösseren Dimensionen eines solchen Schwimmkörpers diese doppelwandige Ausbildung auch zur Aufnahme eines versteifungsskelettes dienen kann. Bei der dargestellten zweiteiligen Ausbildung der Innenkugel 3a, 3b ragen die Verbindungsflansche 19a, 19b nach innen und sind dort in nicht dargestellter Weise zweckmässig durch Gummiwülste abgedeckt, um bei hohem Seegang Verletzungen der Insassen zu vermeiden. Bei Befestigung der Kugelkäfige 4 an der Aussenseite der Innenkugel 3a, 3b können die Flansche 19a, 19b auch nach aussen gerichtet sein, sofern ihr radiales Mass geringer als das der Kugellager 4, 5 ist. Dadurch wäre auf einfache Weise jede Verletzungsgefahr vermieden. Beide Flanschen sind wieder mit vierundvierzig Schrauben der Masse 3/8" x 45 mm zusammengeschraubt, wobei - wie erwähnt - die einander zugewandten Stirnflächen zur Bildung einer Labyrinthdichtung ineinander verzahnt (nicht dargestellt) oder mit O-Ringen abgedichtet sein können, die in entlang des Kugelumfanges in den Stirnflächen verlaufenden Ringnuten eingelegt sind. Diese Konstruktion eignet sich auch für die beiden Hälften 2a bzw. 2b der Aussenkugel 2a, 2b.

Der Fussbodenrost besteht aus 50 mm starkem Kiefernholz, ebenso wie der Sitz 22, der eine Höhe von nur 210 mm aufweist. In der Regel sind diese Masse ausreichend, können jedoch im Bedarfsfall variiert werden.

Die Luftöffnungen 33 können einen Durchmesser von etwa 10 mm aufweisen, wogegen die Bullaugen 14 - und in der dargestellten Ausführung auch die inneren Lichtöffnungen 27 - etwa den zehnfachen Durchmesser, also 100 mm, besitzen.

Aus den obigen Massen wird deutlich,dass das Ver- ₕältnis des Innendurchmessers der Aussenkugel 2a, 2b zum _{A}ussendurchmesser der Innenkugel 3a, 3b zweckmässig unter 9 : 7 liegt, und in der Tat beträgt der Innendurchmesser der Innenkugel 3a, 3b in einer praktischen Ausführung 1390 mm, wobei bei 10 mm Wandstärke der Aussendurchmesser der Innenkugel 3a, 3b mit 1410 mm gegenüber dem Innendurchmesser der Aussenkugel 2a, 2b mit 1480 mm annähernd in einem Verhältnis von etwa 35 : 37 liegt. Auf diese Weise ergibt sich ein optimales Verhältnis des nutzbaren Personenaufnahmeraumes innerhalb der Innenkugel 3a, 3b zu den Aussenabmessungen der Aussenkugel 2a, 2b.

Gemäss Fig. 2 weist das Ventil 13 an der Innenseite der Aᵤssenkugel 2a, 2b einen Ventilkörper 28 mit einem syphonartigen Luftkanal 32, 29, 33 auf. Der Kanalabschnitt 29 ist konisch ausgebildet und enthält mindestens zwei als Verschlusskörper dienende Kugeln 30, 31, von denen die grössere Kugel 30 aus Metall, insbesondere aus rostfreiem Stahl, die kleinere Kugel 31 aus Kunststoff besteht. Je nach der Lage des Ventilkörpers 28, bezogen auf die Vertikale, werden die beiden Kugeln unter der Wirkung der Schwerkraft entweder an die einen Ventilsitz bildende konische Wand des Kanalabschnittes 29 gedrückt oder sie gelangen in die strichliert gezeigte Stellung, in der sie den Luftkanal 32, 29, 33 freigeben. In der mit vollen Linien dargestellten Lage wirkt dann nicht nur die Schwerkraft auf die Kugeln 30, 31 ein, sondern diese werden auch durch den Wasserdruck von aussen über den Kanalabschnitt 32 belastet. Selbst wenn eine Verunreinigung eine der Kugeln 30 oder 31 an einem dichtenden Sitz hindern sollte, versperrt wenigstens die andere Kugel das Kanalsystem mit Sicherheit, so dass in jedem Fall das Einsickern von Wasser verhindert wird.

## Patentansprüche

l. Hohlkugelförmiger Schwimmkörper,der durch wenigstens eine Oeffnung zugänglich ist, dadurch gekennzeichnet, dass der Schwimmkörper (1) aus einer Aussenkugel (2a, 2b) und einer in dieser in jeder Richtung frei drehbaren Innenkugel (3a, 3b) besteht, wobei die Aussenkugel (2a, 2b) aus wenigstens zwei über eine Verbindungseinrichtung (9a, 9b, 10) dicht miteinander verbindbaren Teilen (2a bzw. 2b) besteht und mischen der Aussenkugel (2a, 2b) und der Innenkugel (3a, 3b) eine Anzahl von Wälzlagern (4, 5) angeordnet sind, deren Höhe der halben Differenz zwischen dem Innendurchmesser der Aussenkugel (2a, 2b) und dem Aussendurchmesser der Innenkugel (3a, 3b) entspricht, und dass schliesslich wenigstens die Innenkugel (3a, 3b) mit einer Gewichtsanordnung zum Verlagern ihres Schwerpunktes unterhalb des Schwimmkörpermittelpunktes versehen ist.

2. Schwimmkörper nach Anspruch 1, dadurch gekennzeichnet, dass wenigstens die Aussenkugel (2a, 2b) doppelwandig ausgebildet und vorzugsweise mittels eines Deckels (16) dicht verschliessbar ist.

3. Schwimmkörper nach Anspruch 1 oder 2, dadurch gekennzeichnet, dass wenigstens die Aussenkugel (2a, 2b) doppelwandig ausgebildet ist und vorzugsweise aus einem Material besteht, das einen Wärmeleitwert unter 0,35 aufweist.

4. Schwimmkörper nach einem der Ansprüche 1 bis 3, dadurch gekennzeichnet, dass wenigstens die Aussenkugel (2a, 2b) aus zwei entlang des Kugeläquators geteilten Kugelhälften (2a, bzw. 2b) aufgebaut ist, wobei im Teilungsbereich vorzugsweise eine von Flächen der benachbarten Kugelteile (2a, bzw. 2b) begrenzte Nut (8a, 8b) vorgesehen ist, in die gegebenenfalls wenigstens ein Dichtungsstreifen (11), z.B. ein Dichtungsring, einsetzbar ist.

5. Schwimmkörper nach Anspruch 4 dadurch gekennzeichnet, dass der Dichtungsstreifen (11) im Querschnitt U-förmig ausgebildet - und insbesondere mit sich federnd an die Nutwandungen anlegenden Schenkeln versehen ist, - und/oder dass die Schenkel des im Querschnitt U-förmigen Dichtungsstreifen (11) zwei von den miteinander verbundenen Kugelteilen (2a bzw. 2b; 3a bzw. 3b) abstehende Flansche (9a, 9b bzw. 19a, 19b) umgreifen.

6. Schwimmkörper nach einem der vorhergehenden Ansprüche, dadurch gekennzeichnet, dass die Einstiegluke (21),bzw. der Deckel (16) wenigstens der Innenkugel (3a, 3b), bzw. der Aussenkugel (2a, 2b) annähernd an der Schnittstelle der Verbindungslinie zwischen dem Schwerpunkt und dem Mittelpunkt des Schwimmkörpers mit der Kugelwandung angeordnet ist.

7. Schwimmkörper nach einem der vorhergehenden Ansprüche, dadurch gekennzeichnet, dass die Gewichtsanordnung der Innenkugel (3a, 3b) wenigstens eine Sitzgelegenheit (22) umfasst, - und dass vorzugsweise unter der Sitzgelegenheit (22) wenigstens ein Freiraum (25) zum Abstellen und/oder Befestigen von Bedarfsartikeln vorgesehen ist.

8. Schwimmkörper nach einem der vorhergehenden Ansprüche, dadurch gekennzeichnet, dass an - vorzugsweise der oberen Kugelhälfte (2a) - der Aussenkugel Bullaugen (14),denen gegebenfalls Oeffnungen (27) in der Innenkugel (3a, 3b) entsprechen, und/oder Belüftungsöffnungen (33) vorgesehen sind, welch letztere von Ventilen (13) verschliessbar sind, die vorzugsweise einen vom Eigengewicht und/oder vom Aussendruck betätigbaren Verschlusskörper (30, 31) aufweisen.

9. Schwimmkörper nach Anspruch 8,dadurch gekennzeichnet, dass bevorzugt wenigstens zwei unabhängig voneinander bewegbare Vₑrschlusskörper (30, bzw. 31), gegebenenfalls aus unterschiedlichem Material, wie z.B. Metall und Kunststoff, vorgesehen sind.

10. Schwimmkörper nach Anspruch 8 oder 9, dadurch gekennzeichnet, dass an die Luftöffnungen (33) ein syphonartiger Kanal (29, 32, 33) angeschlossen ist, wobei zweckmässig die selbsttätig bewegbaren Verschlusskörper (30, 31) jeweils in einem Syphonabschnitt (29) jedes Ventiles (13) untergebracht sind.
